# EUROPÄISCHE PATENTANMELDUNG

(11) **EP 0 540 923 A1**
(43) Veröffentlichungstag der Anmeldung: **12.05.1993**
(21) Anmeldenummer: 92117766.3
(22) Anmeldetag: 16.10.1992
(51) Int. Cl.: B65D 5/70, B65D 75/58

(54) **Behälter mit wiederverschliessbarer Verschlussfolie**

(30) Priorität: 17.10.1991 JP 93298/91 U
(71) Anmelder: Sankyo Company Limited, Tokyo (JP)
(72) Erfinder: Tanaka, Hirokazu, Yasu-cho, Yasu-gun, Shiga (JP); Kunitomo, Akihiko, Yasu-cho, Yasu-gun, Shiga (JP); Sawada, Takeo, Yasu-cho, Yasu-gun, Shiga (JP); Habu, Hisashi, Yasu-cho, Yasu-gun, Shiga (JP)
(74) Vertreter: Sperling, Rüdiger, Dipl.-Ing.

(57) **Zusammenfassung**

Zweck: Diese Erfindung zielt darauf ab, einen Verpackungsbehälter aufzuzeigen, der die Feuchtigkeitsaufnahme des Inhaltes nicht nur vor, sondern auch nach dem erstmaligen Öffnen verhindern kann, die Denaturierung des Inhalts problemlos verhindern kann, der stapelbar ist, den Inhalt gleichmäßig verteilen kann und in rationeller Weise unerlaubte Eingriffe verhindern kann.

Aufbau: Eine Öffnung (4) zur Entnahme eines Inhaltes, die in einem feuchtigkeitsabdichtenden Behälterhauptkörper (1) angeordnet ist, wird durch eine Verschlußfolie (5) verschlossen, die an einem ihrer Enden in der Weise am Behälterhauptkörper befestigt ist (6) , daß sie abziehbar und wieder verschließbar ist. Die Außenfläche am äußeren Umfangsrand (10) der Öffnung ist mit der Verschlußfolie heißversiegelt und eine Hilfsdichtfolie (11) ist mit der Innenfläche des Behälterhauptkörpers einschließlich der Öffnung heißversiegelt. Des weiteren ist die Hilfsdichtfolie ausreißbar mit der Verschlußfolie, die die Öffnung überdeckt, heißversiegelt, und die Öffnung besteht aus einer Gruppe kleiner Löcher (4a). Der Behälterhauptkörper ist mit einem Mittel zum Verhindern unbefugter Eingriffe (18) und einem transparenten Meßschlitz (23) oder transparenten Meßschlitzen versehen.

## Beschreibung

Diese Erfindung betrifft eine Verbesserung eines Behälters zum Verpacken eines Inhaltes, insbesondere derartiger Inhalte, die in pulverigem oder körnigem Zustand vor Feuchtigkeit geschützt werden müssen.

Blockartige kastenförmige Behälter und kastenförmige Behälter mit giebelförmigem Oberteil sind bekannt, wenn auch als Behälter für Flüssigkeiten (z.B. Japanische Gebrauchsmusteroffenlegungsschrift Nr. 169415/1988).

Der blockartige kastenförmige Behälter ist jedoch nicht als Verpackungsbehälter für einen pulverförmigen oder körnigen Inhalt geeignet, der feuchtigkeitsicher aufzubewahren ist, wie z.B. Hundefutter oder anderes Tierfutter, Dünger und ähnliches, da seine Öffnung nicht wiederverschließbar ist. Die Öffnung des kastenförmigen Behälters mit Giebeloberteil weist diese Wiederverschließbarkeit auf, da sie mit einem Kunststoffstopfen versehen ist. Behälter dieser Art können jedoch nicht übereinander gestellt werden, da der Kunststoffstopfen über den Behälterkörper hinausragt.

Es ist daher eine Hauptaufgabe der vorliegenden Erfindung, einen Verpackungsbehälter aufzuzeigen, der die Feuchtigkeitsaufnahme eines Inhaltes nicht nur vor, sondern auch nach dem Öffnen der Versiegelung verhindern kann, die Dennaturierung und Veränderung des Inhalts ohne weiteres verhindern kann, der stapelbar ist, den Inhalt gleichmäßig verteilen kann und unbefugte Eingriffe rationell verhindern kann.

### BESCHREIBUNG DER ERFINDUNG

Zur Lösung vorstehend beschriebener Aufgabe bedient sich die vorliegende Erfindung einer Verpackungsbehälteranordnung, die dadurch gekennzeichnet ist, daß eine gegen Feuchtigkeit schützende Verschlußfolie, deren Fläche größer ist als eine an einer vorgegebenen Position eines feuchtigkeitsdichten Behälterhauptkörpers zum Entnehmen eines Inhaltes ausgebildete Öffnung, die an einem Ende an der Außenfläche des Behälterhauptkörpers befestigt (heißgesiegelt) ist und an deren anderem Ende eine Lasche ausgebildet ist, außerhalb der Öffnung angeordnet ist, wenigstens auf die Innenfläche der Verschlußfolie mit Ausnahme des der Öffnung entsprechenden Bereiches ein wiederholt verbindungsfähiger und abziehbarer Klebstoff aufgetragen ist, und die Verschlußfolie mit der Außenfläche des Behälterhauptkörpers durch den Klebstoff in der Weise verbunden ist, daß sie geöffnet und wiederverschlossen werden kann. In dieser Anordnung ist die Außenfläche des äußeren Umfangsrandes der im Behälterhauptkörper ausgebildeten Öffnung abziehbar mit der Verschlußfolie verbunden (heißversiegelt). In dieser Anordnung ist eine feuchtigkeitsabdichtende Hilfsdichtfolie an der Innenfläche des Behälterhauptkörpers einschließlich der Öffnung befestigt (heißversiegelt) und die Verschlußfolie und die Hilfsdichtfolie, die die Öffnung überdecken, sind aneinander unter den Bedingungen befestigt (heißversiegelt), daß die Bindungsfestigkeit größer ist als die Reißfestigkeit der Hilfsdichtfolie. In vorstehend beschriebener Anordnung besteht die Öffnung aus einer Vielzahl von Gruppen kleiner Löcher. In der vorstehend beschriebenen Anordnung ist ein durch Abtrennen entfernbares Mittel zum Verhindern unbefugter Eingriffe in dem Abschnitt der Verschlußfolie angeordnet, der beim erstmaligen Öffnen der Versiegelung abgetrennt wird. Des weiteren ist an einer beliebigen Seitenwand des Behälterhauptkörpers in vertikaler Anordnung ein Schlitz zur Messung des Inhaltes vorgesehen.

Der Abziehvorgang der Verschlußfolie wird am befestigten Abschnitt dieser Verschlußfolie am Behälterhauptkörper gestoppt und das Öffnen der Öffnung ist zuverlässig durchführbar. Das Wiederverschließen kann ohne weiteres ausgeführt werden und ein feuchtigkeitsabdichtender Effekt kann in zuverlässiger Weise erzielt werden. Befestigungsmittel eines schmalen Außenflächenabschnittes um den äußeren Umfangsrand der Öffnung verbessern den feuchtigkeitsabdichtenden Effekt vor dem Öffnen der Versiegelung und der feuchtigkeitsabdichtende Effekt vor dem Öffnen der Versiegelung kann weiter verstärkt werden, wenn die Hilfsdichtfolie hinzugefügt wird.

Beispielsweise ist es möglich, eine körnige Chemikalie für den Gartenbau zu verpacken und eine vorgegebene Menge des Inhaltes durch Tragen des Behälterhauptkörpers in der Hand und vorsichtiges Schütteln gleichmäßig zu verteilen.

Des weiteren kann die Verteilung des Inhaltes durchgeführt werden, während der Meßschlitz beobachtet wird und eine Sprühmenge der Chemikalie kann auf ein gewünschtes Niveau eingestellt werden. Da das Mittel zum Verhindern unbefugter Eingriffe zusätzlich an der Verschlußfolie vorgesehen ist, kann eine unbefugte Veränderung des Inhaltes oder Verringerung der Inhaltsmenge rationell verhindert werden.

Diese und weitere Aufgaben und neuartige Merkmale der vorliegenden Erfindung werden aus der folgenden detaillierten Beschreibung in Verbindung mit den beigefügten Figuren deutlicher.

### KURZE BESCHREIBUNG DER FIGUREN:

- Fig. 1: ist eine perspektivische Darstellung eines Behälterhauptkörpers gemäß der vorliegenden Erfindung;
- Fig. 2: ist eine auseinandergezogene Vorderansicht eines Verschlußfolienabschnittes entsprechend Anspruch 1;
- Fig. 3: ist eine Schnittdarstellung entlang der Linie A-A in Fig. 2;
- Fig. 4: ist eine auseinandergezogene Vorderansicht eines Verschlußfolienabschnittes entsprechend Anspruch 2;
- Fig. 5: ist eine Schnittdarstellung entlang einer Linie B-B in Fig.4;
- Fig. 6: ist eine Schnittdarstellung einer Ausführungsform, die eine zu Fig. 3 hinzugefügte Hilfsdichtfolie einschließt und Anspruch 3 entspricht;
- Fig. 7: ist eine Schnittdarstellung zu einer weiteren Ausführungsform, die eine zu Fig. 5 hinzugefügte Hilfsdichtfolie umfaßt und Anspruch 3 entspricht;
- Fig. 8: ist eine auseinandergezogene Vorderansicht eines Verschlußfolienabschnittes und stellt eine weitere Ausführungsform von Fig. 3 dar;
- Fig. 9: ist eine vergrößerte Schnittdarstellung einer Verschlußfolie;
- Fig. 10: ist eine auseinandergezogene Vorderansicht eines Verschlußfolienabschnittes, wobei die in Fig. 1 gezeigte Öffnung aus Gruppen von kleinen Löchern bestehtn;
- Fig. 11: ist eine Vorderansicht von Gruppen von kleinen Löchern, die einen progressiv zunehmenden Bohrungsdurchmesser aufweisen;
- Fig. 12: ist eine auseinandergezogene Vorderansicht eines Verschlußfolienabschnittes und zeigt ein weiteres Beispiel von Fig. 10;
- Fig. 13: ist eine auseinandergezogene VOrderansicht eines Verschlußfolienabschnittes und zeigt ein Beispiel, bei dem die äußeren Umfangsabschnitte der kleinen Löcher mit der Verschlußfolie heißversiegelt sind;
- Fig. 14: ist eine perspektivische Darstellung eines weiteren Beispieles von Fig. 1;
- Fig. 15: ist eine auseinandergezogene Vorderansicht eines Verschlußfolienabschnittes, der mit einem Mittel zum Verhindern von unbefugten Eingriffen versehen ist;
- Fig. 16: ist eine auseinandergezogene Darstellung eines Verschlußfolienabschnittes in dem Zustand, in dem das Mittel zum Verhindern unbefugter Eingriffe abgetrennt ist;
- Fig. 17: ist eine auseinandergezogene Vorderansicht einer Verschlußfolie und zeigt ein abgeändertes Beispiel eines Mittels zum Verhindern von unbefugten Eingriffen;
- Fig. 18: ist eine auseinandergezogene Darstellung eines Verschlußfolienabschnittes in dem Zustand, in dem das Mittel zum Verhindern unbefugter Eingriffe abgetrennt ist;
- Fig. 19: ist eine auseinandergezogene Darstellung einer Verschlußfolie und zeigt eine weitere abgeänderte Ausführungsform eines Mittels zum Verhindern unbefugter Eingriffe;
- Fig. 20: ist eine auseinandergezogene Darstellung eines Verschlußfolienabschnittes in dem Zustand, in dem das Mittel zum Verhindern unbefugter Eingriffe abgetrennt ist;
- Fig. 21: ist eine Vorderansicht einer Ausführungsform, bei der Gruppen kleiner Löcher in den oberen Bereichen von Seitenwänden eines Behälterhauptkörpers angeordnet sind und in der Fläche der Seitenwände durchsichtige Schlitze ausgebildet sind;
- Fig. 22: ist eine perspektivische Darstellung eines weiteren Beispiels der Schlitze;
- Fig. 23: ist eine Schnittdarstellung wesentlicher Teile aus Fig. 20;
- Fig. 24: ist eine Schnittdarstellung wesentlicher Teile aus Fig. 12;
- Fig. 25: ist eine perspektivische Darstellung einer Verschlußfolie, die auch zum Abhalten von Licht von den transparenten Meßschlitzen dient;
- Fig. 26: ist eine Schnittdarstellung entlang einer Linie A-A in Fig. 23;
- Fig. 27: ist eine perspektivische Darstellung eines Behälterhauptkörpers, der an einer Seite in seinem oberen Bereich mit einer geneigten Fläche versehen ist;
- Fig. 28: ist eine perspektivische Darstellung eines gegiebelten Behälterhauptkörpers; und
- Fig. 29: ist eine perspektivische Darstellung eines blockförmigen Behälterhauptkörpers.

### BESCHREIBUNG DER BEVORZUGTEN AUSFÜHRUNGSFORMEN

Die erste Ausführungsform der vorliegenden Erfindung entsprechend Anspruch 1 wird unter Bezug auf Fig. 1 bis 3 und Fig. 8 und 9 erläutert.

Bezugszeichen 1 bezeichnet einen kastenförmigen Behälterhauptkörper, der zum Beispiel aus einem Werkstoff hergestellt wird, der durch beiderseitiges Beschichten von Pappkarton 2 mit linearem Polyethylen niedriger Dichte erhalten wird. Eine Öffnung 4 mit einer tropfenförmigen ebenen Form ist an einer Seite einer Deckwand 3 des Behälterhauptkörpers 1 ausgebildet. Ein Abschnitt größeren Durchmessers dieser Öffnung 4 ist nahe an einer Seitenkante 1a des Behälterhauptkörpers 1 angeordnet um die Entnahme von pulverigem oder körnigem Inhalt zu erleichtern.

Bezugszeichen 5 bezeichnet eine breite und längliche Verschlußfolie, das heißt, eine feuchtigkeitsabdichtende Verschlußfolie mit einer großen Oberfläche. Wie Fig. 9 zeigt, weist die Verschlußfolie 5 einen Verbundfolienaufbau auf und wird beispielsweise durch Laminieren einer OPET-Folie 5b hergestellt, die durch Thermofixieren einer Polyesterfolie unter in zwei Richtungen gedehnten Bedingungen auf der Oberfläche einer Aluminiumfolie 5a und einer linearen Polyethylenfolie 5c niedriger Dichte an der Unterseite der Aluminiumfolie 5a erhalten wurde.

Eines der Enden der Verschlußfolie 5 ist mit einer Heißsiegelstelle 6 an der Außenfläche der Deckwand 3, die den Behälterhauptkörper 1 bildet, über eine vorgegebenen Breite befestigt, und eine Lasche 7 ist am anderen Ende der Verschlußfolie 5 zum Öffnen und Wiederverschließen des Behälterhauptkörpers angeordnet. Die Heißsiegellinie 6 hat eine Stoppfunktion des Öffnungsvorganges, wenn die Verschlußfolie 5 durch Erfassen der Lasche 7 geöffnet wird. Ein wiederholt abziehbarer und wieder verbindbarer Klebstoff 8 ist in einem Bereich mit Ausnahme wenigstens eines Bereiches, der der Öffnung 4 und der Lasche 7 entspricht, an der Unterfläche der die Verschlußfolie 5 bildenden linearen Polyethylenfolie 5c niedriger Dichte vorgesehen.

Fig. 2 zeigt eine Ausführungsform, bei der Klebstoff 8 in den gesamten Bereichen der Öffnung 4 und der Lasche 7 aufgetragen ist, und Fig. 8 zeigt eine weitere Ausführungsform, bei der der Klebstoff 8 in einer vorgegebenen Breite um den äußeren Umfangsrandbereich der Verschlußfolie 5 aufgetragen ist. Insbesondere die in Fig. 8 gezeigte Ausführungsform verhindert in rationeller Weise, daß der Klebstoff 8 aufgrund fehlerhafter Handhabung beim Wiederverschließen dem Bereich der Öffnung 4 gegenüberliegend angeordnet wird und somit, daß er am Inhalt anhaftet. Die Verschlußfolie 5 wird an der Seitenkante 1a des Behälterhauptkörpers 1, wie in Fig. 1 gezeigt, rechtwinkelig umgefaltet und entlang der Oberfläche der Seitenwand 9, die den Behälterhauptkörper 1 bildet, verklebt.

Nachfolgend wird eine weitere Ausführungsform der vorliegenden Erfindung entsprechend Anspruch 1 unter Bezug auf Fig. 4 und 5 erläutert. Zusätzlich zu dem Aufbau der Ausführungsform, wie in Fig. 2 und 3 gezeigt, sind bei dieser Ausführungsform der gesamte äußere Umfangsrand der Öffnung 4, die im Behälterhauptkörper 1 ausgebildet ist, und die Verschlußfolie 5 über eine begrenzte Breite mit einer Heißsiegellinie 10 versehen, womit das Durchdringen von Feuchtigkeit durch die Klebeschicht 8 mittels der Heißsiegellinie 10 verhindert wird. Der übrige Aufbau enspricht dem in Fig. 2 und 3 gezeigten, so daß auf eine Wiederholung der detaillierten Erläuterung verzichtet wird.

Eine weitere Ausführungsform der vorliegenden Erfindung entsprechend Anspruch 3 wird unter Bezug auf Fig. 6 erläutert.

Zusätzlich zum Aufbau der in Fig. 2 und 3 gezeigten Ausführungsform hat diese Ausführungsform einen Aufbau, bei dem eine Hilfsverschlußfolie 11 mit einer größeren Fläche als die der Öffnung 4, die beispielsweise aus Polyethylenwerkstoff niedriger Dichte besteht, mittels einer Heißsiegellinie 12 an der Innenfläche des Behälterhauptkörpers 1, der den Behälterhauptkörper 1 bildet, einschließlich der Öffnung 4 befestigt ist und mit einer Heißsiegelstelle 13 mit dem Bereich der Verschlußfolie 5 verbunden ist, der der Öffnung 4 entspricht, wobei die Festigkeit der Verbindung größer ist als die Bruchfestigkeit der Hilfsfolie 11.

Gemäß dieser Ausführungsform ist die Öffnung 4 durch die doppelte Anordnung von Verschlußfolie 5 und Hilfsdichtfolie 11 verschlossen und die feuchtigkeitsabdichtende Wirkung bis zur Öffnung dieser Dichtfolie ist weiter verstärkt. Wenn die Dichtung geöffnet wird, reißt die durch die Heißsiegelstelle 13 mit der Verschlußfolie 5 verbundene Hilfsdichtfolie 11 auf und die Öffnung 4 wird geöffnet, wobei jedoch die aufgerissene Hilfsdichtfolie 11 an der Verschlußfolie 5 anhaftet.

Nachfolgend wird eine weitere Ausführungsform der vorliegenden Erfindung entsprechend Anspruch 3 unter Bezug auf Fig. 7 erläutert. Zusätzlich zum Aufbau der in Fig. 4 und 5 gezeigten Ausführungsform ist eine Hilfsdichtfolie 14 mit einer größeren Fläche als die der Öffnung 4, beispielsweise hergestellt aus Polyethylenwerkstoff niedriger Dichte,mittels einer Heißsiegelstelle 15 mit der Innenfläche des Behälterhauptkörpers 1, die den Behälterhauptkörper 1 bildet, einschließlich der Öffnung 4 verbunden und der Bereich der Verschlußfolie 5 und der Bereich der Hilfsdichtfolie 14, die die Öffnung 4 überspannen, sind miteinander durch eine Heißsiegelstelle 16 mit einer Verbindungsfestigkeit, die größer ist als die Reißfestigkeit der Hilfsdichtfolie 14, verbunden.

Der in den vorstehend beschriebenen Ausführungsformen erläuterte Behälterhauptkörper 1 stellt einen kastenförmigen Aufbau dar, der beispielsweise aus Pappkarton 2, der an der inneren und äußeren Fläche mit linearem Polyethylen mit niedriger Dichte beschichtet ist, hergestellt ist. Die vorliegende Erfindung kann jedoch auch auf einen aus Metall oder einem Kunststoff hergestellten Behälter angewandt werden. Demgemäß sind die den Behälterhauptkörper bildenden Werkstoffe nicht besonders auf die in den vorstehend beschriebenen Ausführungsformen beschriebenen Werkstoffe beschränkt.

Nachfolgend werden weitere Ausführungsformen der vorliegenden Erfindung entsprechend Anspruch 4 bzw. 5 unter Bezug auf Fig. 10 bis 13 und Fig. 24 erläutert. Diese Ausführungsformen sind abgeänderte Ausführungsformen der in Fig. 8 gezeigten Ausführungsform und die Öffnung 4 besteht aus mehreren Reihen kleiner Löcher 4a, die gegeneinander versetzt rechteckig angeordnet sind. Da die Öffnung 4 aus der Gruppe kleiner Löcher 4a besteht, kann die Menge des Inhaltes, der herausgeschüttelt wird, automatisch auf eine konstante Menge begrenzt werden, die gleichmäßig verteilt werden kann. Der von zwei parallelen unterbrochenen Linien umgrenzte Bereich stellt einen Heißsiegelbereich 6a dar, der in der Anfangsphase des Öffnens der Verschlußfolie 5 abgezogen wird. Der Klebstoff 8 ist nicht auf den vom Heißsiegelbereich 6a umschlossenen Bereich aufgetragen.

Fig. 11 zeigt ein verändertes Beispiel der Gruppe kleiner Löcher 4a. Die kleinen Löcher 4a, die beim Ausstreuen des Inhaltes an der Unterseite angeordnet sind, haben einen kleineren Durchmesser und die Durchmesser der kleinen Löcher 4a nehmen progressiv zur oberen Seite hin zu, so daß der Inhalt gleichmäßiger gestreut werden kann.

Fig. 12 zeigt ein weiteres verändertes Beispiel, wobei die Gruppe der kleinen Löcher 4a kreisförmig angeordnet ist. In dieser Darstellung sind entsprechend Fig. 10 die gleichen Bezugszeichen für gleiche Bestandteile verwendet und auf eine detaillierte Erläuterung wird verzichtet.

Fig. 13 zeigt noch ein weiteres Beispiel, wobei jedes kleine Loch 4a einen relativ großen Durchmesser aufweist und der Randbereich am äußeren Umfang aller kleinen Löcher in der Weise mit Heißsiegellinien 10a versehen ist, daß sie, wie in Fig. 4 gezeigt, von der Verschlußfolie abziehbar sind.

Wie Fig. 11 zeigt, ist an einer Seite der Deckwand 3 oder Seitenwand des Behälterhauptkörpers 1 ein Fenster 1d ausgebildet und der Umfangsrandbereich einer Folie 1e, wie z.B. einer Folie oder einer Lage, die aus einem vom Werkstoff des Behälterhauptkörpers 1 unterschiedlichen Material hergestellt ist, beispielsweise einem Kunststoff, und die mit der Öffnung 4 oder der Gruppe kleiner Löcher 4a, wie in Fig. 1, 10 und 11 dargestellt, versehen ist, wird durch Heißsiegeln am Umfangsrand des Fensters 1d an dessen Rückseite oder Vorderseite befestigt.

Die folgenden Funktionen und Auswirkungen können erzielt werden, wenn die Öffnung 4 oder die Gruppe der kleinen Löcher 4a in der Folie 1e aus Kunststoffmaterial, das vom Pappwerkstoff, das den Behälterhauptkörper 1 bildet, unterschiedlich ist, ausgebildet sind und diese Folie 1e und die Verschlußfolie 5 zur Bildung des Heißsiegelbereiches 6a miteinander heißversiegelt sind. Wenn die Verschlußfolie 5 und der Behälterhauptkörper 1 direkt, wie in Fig. 10 dargestellt, miteinander verbunden sind, tritt der Nachteil auf, daß, wenn die Verbindungsfestigkeit dieses Heißsiegelbereiches 6a größer als ein vorgegebener Wert ist, ein Pappkartonbereich neben diesem Heißsiegelbereich 6a auch abgezogen und zerrissen wird, und dieses zerissene Pappkartonstück hat einen nachteiligen Einfluß auf den Wiederverschließvorgang mit der Verschlußfolie 5. Dieses Problem kann jedoch ohne weiteres durch Heißsiegeln der Folie 1e und der Verschlußfolie 5 gelöst werden. Der Aufbau der in Fig. 11 gezeigten Ausführungsform kann selbstverständlich auch auf den in Fig. 12 gezeigten Heißsiegelbereich 6a und den in Fig. 13 gezeigten Heißsiegelbereich 10a angewendet werden.

Fig. 14 zeigt eine weitere Ausführungsform von Fig. 1. Die Öffnung 4 ist im oberen Teil der Seitenwand 9 auf einer der Seiten des Behälterhauptkörper 1 ausgebildet und die Verschlußfolie 5 zum Öffnen und Verschließen dieser Öffnung 4 ist so angeordnet, daß sie quer von der Seitenwand 9 zur benachbarten Seitenwand 9a verläuft. Wenn die Verschlußfolie 5 abgezogen wird und die Öffnung 4 zum Ausstreuen des Inhaltes geöffnet wird, wird bei dieser Ausführungsform ohne weiteres das freie Ende der abgezogenen Verschlußfolie 5 von der Öffnung 4 getrennt, womit verhindert werden kann, daß der Inhalt beim Verstreuen am Klebstoff 8 anhaftet. In diesem Fall ist die Form der Öffnung 4 nicht in bestimmter Weise eingeschränkt, solange die Form zum Verstreuen geeignet ist. Diese Ausführungsform kann auch auf die Gruppe kleiner Löcher 4a als Öffnung, wie in Fig. 10, 11, 12 und 13 gezeigt, angewendet werden.

Nachfolgend wird eine Ausführungsform des Mittels zum Verhindern unbefugter Eingriffe entsprechend Anspruch 5 unter Bezug auf Fig. 15 bis 20 erläutert. Der grundsätzliche Aufbau dieser Ausführungsform, wie in Fig. 15 und 16 gezeigt, ist ähnlich dem Aufbau der in Fig. 4 gezeigten Ausführungsform. Das heißt, daß ein Heißsiegelbereich 20 so ausgebildet ist, daß er von der Lasche 7 über einen Abreißstreifen 19, der von zwei parallelen Abtrennlinien 17 umgeben ist und an einer Seite mit einem Griff 18 versehen ist, verläuft. Es versteht sich von selbst, daß der Klebstoff 8 nicht auf die Lasche 7 und den Abreißstreifen 19 aufgetragen wird und der Heißsiegelbereich 20 am Behälterhauptkörper 1 befestigt, d.h. heißversiegelt wird.

Zur Benutzung des Behälters wird zunächst der Abreißstreifen 19 entlang den Abtrennlinien 17, wie in Fig. 16 gezeigt, abgetrennt, worauf die freiliegende Lasche 7 erfaßt wird und die Verschlußfolie 5 abgezogen wird, um das erstmalige Öffnen der Versiegelung zu ermöglichen. Da die Versiegelung der Verschlußfolie 5 nicht geöffnet ist, wenn der Abreißstreifen 19 nicht auf diese Weise abgetrennt wird, ist es möglich, absichtliches Öffnen der Verschlußfolie 5 zu verhindern und unrechtmäßige Vorgänge, wie etwa das Austauschen des Inhaltes und das Verringern der Inhaltsmenge zu verhindern. Bezugszeichen 21 in den Figuren bezeichnet eine Markierung, die anzeigt, daß die Versiegelung bereits geöffnet wurde.

Die in Fig. 17 und 18 und die in Fig. 19 und 20 gezeigten Ausführungsformen zeigen eine Abänderung der Durchtrennrichtung des Abreißstreifens 19 mit dem Griff 18 oder eine Veränderung seiner Form. Da diese Ausführungsformen auf dieselbe Aufgabe wie die in Fig. 15 gezeigte Ausführungsform gerichtet sind, werden die in Fig. 15 verwendeten Bezugszeichen weiter verwendet und auf eine detaillierte Erläuterung wird verzichtet.

Eine weitere Ausführungsform der vorliegenden Erfindung entsprechend Anspruch 6 wird unter Bezug auf Fig. 21, 22 und 23 erläutert. Diese Ausführungsform stellt die Anordnung dar, bei der die Gruppe der kleinen Löcher 4a am oberen Bereich der Seitenwand des Behälterhauptkörpers 1 ausgebildet ist und ein transparenter Meßschlitz 23, der mit einer Skala 22 beispielsweise in Einheiten von 5 g versehen ist, in vertikaler Stellung an einer der Seiten des Behälterhauptkörpers angeordnet ist. Ein transparentes oder halbtransparentes Band 24 ist auf den gesamten Bereich der Innenfläche dieses transparenten Meßschlitzes 23, wie in Fig. 26 gezeigt, aufgeklebt. Die Breite und Länge des transparenten Meßschlitzes 23 werden dergestalt gewählt, daß die Qualität des Inhaltes nicht beeinträchtigt wird.

Wie Fig. 22 zeigt, besteht der transparente Meßschlitz 23 aus zwei transparenten Meßschlitzen 23a, 23b, deren Achsen in Längsrichtung gegeneinander nach links und rechts versetzt sind. Bei der Verwendung mehrerer transparenter Meßschlitze 23a, 23b in dieser Weise kann die Festigkeit der Seitenwand 9 gegenüber der Anordnung, bei der, wie in Fig. 21 gezeigt, nur ein in Längsrichtung verlaufender transparenter Schlitz vorgesehen ist, beträchtlich erhöht werden, und die Verformung des Behälterhauptkörpers 1 aufgrund von Druckkräften, die aus Richtung der Seitenwand 9a rechtwinkelig quer auf die Seitenwand 9 ausgeübt werden, kann in rationeller Weise verhindert werden. Ist der Inhalt bis zum Bereich des transparenten Meßschlitzes 23b der unteren Ebene verringert, so kann die Restmenge des Inhaltes gesehen und festgestellt werden, was als Hilfestellung zur Erinnerung für den Erwerb eines neuen Inhaltes dient.

Selbstverständlich sind das untere Ende des transparenten Meßschlitzes 23a der oberen Ebene und das obere Ende des Schlitzes 23b der unteren Ebene im gleichen Niveau angeordnet. Die Form und Anordnung der Öffnung 4 ist nicht speziell auf die in der Figur dargestellte eingeschränkt.

Die Verschlußfolie 5 zum Öffnen und Wiederverschließen der Gruppe kleiner Löcher 4a ist, wie in Fig. 23 gezeigt, rechtwinkelig umgebogen und ihr Endabschnitt ist mit einer Heißsiegellinie 6 mit der Deckwand des Behälterhauptkörpers 1 verbunden. Es ist jedoch möglich, die Heißsiegellinie 6 am oberen Ende der Seitenwand anzuordnen, so daß die Verschlußfolie 5 in gerader Form ausgebildet werden kann.

Nachfolgend wird eine weitere Ausführungsform der vorliegenden Erfindung unter Bezug auf Fig. 25 und 26 erläutert. Diese Ausführungsform verhindert die Verschlechterung des Inhaltes durch Abschirmen von zufälliger Lichteinstrahlung von dem (den) transparenten Meßschlitz(en) 23. Mit anderen Worten ist eine Abdeckfolie 25 durch Verlängern der Verschlußfolie in der Weise ausgebildet, daß sie den (die) transparenten Meßschlitz(e) 23 vollständig verschließt und eine Denaturierung und Zersetzung des Inhaltes durch zufällige Sonneneinstrahlung verhindert. Wenigstens das Material der vorstehend beschriebenen Abdeckfolie 25 muß aus Werkstoffen ausgewählt sein, die keinen Durchtritt von Sonnenlicht erlauben.

Fig. 27 bis 29 zeigt eine weitere Ausführungsform des Behälterhauptkörpers 1. Fig. 27 zeigt den Behälterhauptkörper, der mit einer geneigten Fläche 1b im oberen Bereich an einer Seite versehen ist und die Gruppe kleiner Löcher 4a ist in dieser geneigten Fläche 1b ausgebildet. Fig. 28 zeigt den Behälterkörper 1 in gegiebelter Form und die Gruppe der kleinen Löcher 4a ist an der geneigten Fläche 1c an einer seiner Seiten ausgebildet. Des weiteren zeigt Fig. 29 den Behälterhauptkörper 1 in Blockform und die Gruppe kleiner Löcher 4a ist an einer Seite der Deckwand ausgebildet, wobei ein Nahtbereich in der Mitte als Begrenzung wirkt. Wie vorstehend beschrieben, sind Aufbau und Form des Behälterhauptkörpers 1 gemäß der vorliegenden Erfindung nicht besonders auf die in den Figuren gezeigten beschränkt. Des weiteren sind auch die die Verschlußfolie 5 und die Hilfsdichtfolie 11, 14 bildenden Werkstoffe nicht besonders auf die in den vorstehend beschriebenen Ausführungsformen verwendeten eingeschränkt.

Die vorliegende Erfindung hat die folgenden vorteilhaften Auswirkungen:
a) Die Öffnung kann sicher und zuverlässig geöffnet und der Inhalt herausgeschüttet werden, indem die Grifflasche erfaßt wird und die Verschlußfolie bis zum durch Heißsiegeln befestigten Bereich abgezogen wird. Nach dem Entnehmen des Inhaltes kann die Öffnung zuverlässig durch erneutes Verkleben der Verschlußfolie verschlossen werden und es ist möglich, die Außenluft vom Behälterinneren auszuschließen und zu verhindern, daß der Inhalt von außen Feuchtigkeit aufnimmt (entsprechend Anspruch 1).
b) Die schmale Heißsiegellinie an der Außenfläche des äußeren Umfanges am Rand der Öffnung kann die Schutzwirkung gegen das Eindringen von Feuchtigkeit von außen vor dem Öffnen des Verschlußes fördern (entsprechend Anspruch 2).
c) Vor dem ersten Öffnen ist die Öffnung durch den Heißsiegelbereich verschlossen, der die Doppelanordnung der Verschlußfolie und der Hilfsfolie aufweist. Daher kann das Eindringen von äußerer Feuchtigkeit mit Sicherheit verhindert werden und die Denaturierung und Veränderung des Inhaltes durch Feuchtigkeit kann in rationeller Weise verhindert werden (entsprechend Anspruch 3).
d) Das Mittel zum Öffnen und Wiederverschließen der Öffnung hat eine dünne Folienstruktur. Daher sind die Behälterhauptkörper auch dann problemlos stapelbar, wenn diese Verschlußfolie an der oberen Fläche der Deckwand des Behälterhauptkörpers angeordnet ist und die Handhabung der Behälterhauptkörper, wie etwa Verpacken und Transportieren kann verbessert werden.
e) Da die Öffnung aus mehreren kleinen Löchern besteht, kann ein körniger Inhaltsstoff, wie etwa eine Chemikalie für den Garten- oder Ackerbau durch einfaches leichtes Schütteln des Behälterhauptkörpers beim Gehen und Tragen des Behälterhauptkörpers in gleichmäßiger Menge verteilt werden (entsprechend Anspruch 4).
f) Das abtrennbare Mittel zum Verhindern unbefugter Eingriffe ist in einem Abschnitt zum erstmaligen Öffnen der Verschlußfolie angeordnet. Daher ist es möglich, in rationeller Weise jeden beabsichtigten ungesetzlichen Eingriff, wie etwa das Austauschen des Inhaltes oder das Verringern der Inhaltsmenge zu verhindern (entsprechend Anspruch 5).
g) Die Meßschlitze (e) für den Inhalt sind an einer beliebigen Seitenwand des Behälterhauptkörpers in vertikaler Richtung angeordnet. Daher kann der Inhalt ausgestreut werden, während seine Menge gemessen wird, und das Ausstreuen und Zuführen einer geeigneten Menge des Inhaltes gemäß der beabsichtigten Anwendung ist durchführbar (entsprechend Anspruch 6).

## Patentansprüche

1. Verpackungsbehälter,
**dadurch gekennzeichnet,**
daß eine feuchtigkeitsabdichtende Verschlußfolie mit einer größeren Fläche als eine Öffnung, die an einer vorgebenen Position eines feuchtigkeitsabdichtenden Behälterhauptkörpers zur Entnahme eines Inhaltes vorgesehen ist, an einem ihrer Enden an der äußeren Oberfläche des Behälterhauptkörpers befestigt (heißgesiegelt) ist, mit einer am anderen Ende ausgebildeten Grifflasche versehen ist und an der Außenseite der Öffnung angeordnet ist, ein Klebstoff, der wiederholt verbinden und abgezogen werden kann, wenigstens auf die Innenfläche der Verschlußfolie mit Ausnahme eines Bereiches, der der Öffnung entspricht, aufgetragen ist, und die Verschlußfolie mit der äußeren Fläche des Behälterhauptkörpers durch diesen Klebstoff in der Weise verklebt ist, daß sie geöffnet und wiederverschlossen werden kann.

2. Verpackungsbehälter nach Anspruch 1, wobei die Außenfläche am äußeren Umfangsrand der Öffnung, die im Behälterhauptkörper ausgebildet ist, abziehbar an der Verschlußfolie befestigt (heißgesiegelt) ist.

3. Verpackungsbehälter nach Anspruch 1 oder 2, wobei eine feuchtigkeitsabdichtende Hilfsdichtfolie an der Innenfläche des Behälterhauptkörpers einschließlich der Öffnung befestigt (heißgesiegelt) ist und die Verschlußfolie und die Hilfsdichtfolie, die diese Öffnung überdecken, unter den Bedingungen befestigt (heißgesiegelt) sind, daß die Verbindungsfestigkeit größer ist als die Bruchfestigkeit der Hilfsdichtfolie.

4. Verpackungsbehälter nach Anspruch 1 oder 2, wobei die Öffnung aus mehreren Gruppen kleiner Löcher besteht.

5. Verpackungsbehälter nach einem der Ansprüche 1 bis 4, wobei ein abtrennbares Mittel zum Verhindern unbefugter Eingriffe an einem Bereich der Verschlußfolie angeordnet ist, der beim ersten Öffnen aufgebrochen wird.

6. Verpackungsbehälter nach einem der Ansprüche 1 bis 5, wobei ein Schlitz zur Messung des Inhaltes an einer beliebigen Seitenwand des Behälterhauptkörpers in vertikaler Richtung angeordnet ist.
